# EUROPÄISCHE PATENTSCHRIFT

(11) **EP 2 047 953 B1**
(45) Veröffentlichungstag und Bekanntmachung des Hinweises auf die Patenterteilung: **21.09.2011**
(21) Anmeldenummer: 08166209.0
(22) Anmeldetag: 09.10.2008
(51) Int. Cl.: B25F 5/00, B25F 5/02, B25D 17/04

(54) **Handgriff sowie Handwerkzeugmaschine**
Handle and power tool
Poignée et machine-outil manuelle

(30) Priorität: 12.10.2007 DE 102007049125
(43) Veröffentlichungstag der Anmeldung: 15.04.2009
(73) Patentinhaber: Robert Bosch GmbH, 70469 Stuttgart (DE)
(72) Erfinder: Schuller, Marcus, 72135, Dettenhausen (DE)

(56) Entgegenhaltungen:
- DE-A1- 10 029 536
- DE-U1-202004 012 400
- GB-A- 2 080 920
- US-A- 1 868 712

## Beschreibung

### Stand der Technik

Die Erfindung betrifft einen Handgriff, insbesondere einen Zusatzhandgriff, für eine Handwerkzeugmaschine gemäß dem Oberbegriff des Anspruchs 1 sowie eine Handwerkzeugmaschine gemäß Anspruch 12.

Aus der DE 100 29 536 A1 sowie der DE 100 05 080 C1 sind Handgriffe für Handwerkzeugmaschinen bekannt. Die Handgriffe umfassen einen unteren Griffabschnitt, an dem stirnseitig ein elastisches, schwingungsdämpfendes Element festgelegt ist, an welchem wiederum ein Befestigungsabschnitt, aufweisend einen Außengewindeabschnitt zum Festlegen des Handgriffs an einer Handwerkzeugmaschine, vorgesehen ist.

### Offenbarung der Erfindung

### Technische Aufgabe

Der Erfindung liegt der Gedanke zugrunde, einen möglichst einfach fertigbaren Handgriff vorzuschlagen, bei dem die Gefahr einer Verletzung der Bedienperson selbst bei einem Ablösen des elastischen Elementes von dem Griffabschnitt minimiert ist.

### Technische Lösung

Diese Aufgabe wird hinsichtlich des Handgriffs mit den Merkmalen des Anspruchs 1 und hinsichtlich der Handwerkzeugmaschine mit den Merkmalen des Anspruchs 12 gelöst. Vorteilhafte Weiterbildungen der Erfindung sind in den Unteransprüchen angegeben. In den Rahmen der Erfindung fallen auch sämtliche Kombinationen aus zumindest zwei von in der Beschreibung, den Ansprüchen und/oder den Figuren offenbarten Merkmalen.

Der Erfindung liegt der Gedanke zugrunde, den Befestigungsabschnitt mit Hilfe von das elastische Element durchsetzenden Sicherungsmitteln am Griffabschnitt zu sichern. Durch das Vorsehen derartiger Sicherungsmittel wird verhindert, dass der Griffabschnitt, für den Fall, dass sich das elastische, schwingungsdämpfende Element von dem Griffabschnitt und/oder dem Befestigungsabschnitt ablösen sollte, nicht vollständig von dem Handgriff abreißt bzw. ablöst, sondern dass der Handgriff als Einheit bestehen bleibt, wodurch die Gefahr einer Verletzung der Bedienperson bei im Betrieb befindlicher Handwerkzeugmaschine minimiert wird. Die abschnittsweise Einbettung der Sicherungsmittel in das elastische Element ist insbesondere deshalb von Vorteil, da die Sicherungsmittel von außen durch die Bedienperson nicht sichtbar sind und die Bedienung der Handwerkzeugmaschine nicht behindern. Die Sicherungsmittel sollten derart ausgelegt sein, dass durch diese Schwingungen der Handwerkzeugmaschine und damit des Befestigungsabschnittes nicht oder nur minimal auf den Griffabschnitt übertragen werden. Ferner sollte die Axialerstreckung der Sicherungsmittel so gewählt werden, dass diese eine maximal zulässige Relativbewegung des Griffabschnittes zu dem Befestigungsabschnitt behinderungsfrei zulassen.

Im Hinblick auf die Ausbildung der Mittel zum Festlegen des Befestigungsabschnitts an der Werkzeugmaschine gibt es unterschiedliche Realisierungsmöglichkeiten. Beispielsweise ist es denkbar, dass die Mittel als Schraubverbindung ausgebildet sind. Zusätzlich oder alternativ können die Mittel einen Klemmring umfassen, mit Hilfe dessen der Handgriff an der Werkzeugmaschine festklemmbar ist. In Bezug auf die Ausbildung des elastischen, schwingungsdämpfenden Elementes gibt es ebenfalls unterschiedliche Realisierungsmöglichkeiten. Besonders bevorzugt ist eine Ausführungsform, bei der das starre Sicherungselement mit Radialspiel durch die stirnseitige Wand des Griffabschnittes geführt ist, um somit eine Schwingungsübertragung auf dem Griffabschnitt weitgehend zu vermeiden. Bevorzugt ist eine Ausführungsform, bei der das Element aus einem aufgeschäumten Kunststoff besteht. Besonders bevorzugt ist das elastische, schwingungsdämpfende Element aus einem thermoplastischen Elastomer (TPE) ausgebildet.

Die Sicherungsmittel können ein starres Sicherungselement umfassen. Dieses ist an dem Befestigungsabschnitt festgelegt und erstreckt sich zumindest im Wesentlichen in axialer Richtung durch das elastische Element bis in den Griffabschnitt hinein. Bevorzugt durchsetzt das Sicherungselement dabei eine dem elastischen Element zugewandte Stirnwand des Griffabschnittes zumindest abschnittsweise und hintergreift diese, so dass ein vollständiges Abreißen des Griffabschnittes von dem Befestigungsabschnitt vermieden wird. Bevorzugt liegt dabei der die Stirnwand des Griffabschnittes hintergreifende Abschnitt des Sicherungselementes nicht unmittelbar an der Rückseite der Stirnwand an, sondern ist im normalen Betrieb mit Axialabstand zu der Stirnwand angeordnet. Auf diese Weise wird sichergestellt, dass eine Relativbewegung zwischen dem Griffabschnitt und dem Befestigungsabschnitt aufgrund des Vorsehens des elastischen, schwindungsdämpfenden Elementes möglich ist. Unter dem zuvor beschriebenen Durchsetzen der Stirnwand wird nicht notwendigerweise ein vollständiges Durchsetzen der Stirnwand verstanden. Es ist auch eine Ausführungsform realisierbar, bei der die Stirnwand nur über einen (Axial-) Abschnitt ihrer Dickenerstreckung von dem Sicherungselement durchsetzt wird und der die Stirnwand hintergreifende Abschnitt des Sicherungselementes in einer Kavität der Stirnwand aufgenommen ist. Bevorzugt ist auch bei dieser Ausführungsform ein Axialabstand zwischen dem die Stirnwand hintergreifenden Abschnitt und der Innenseite der Kavität realisiert, um eine Relativbewegung zwischen dem Sicherungselement und dem Griffabschnitt zuzulassen.

Zwischen dem die Stirnwand hintergreifenden Abschnitt des Sicherungselementes und der Stirnwand muss nicht notwendigerweise ein Luftspalt vorgesehen werden. Der Spalt kann beispielsweise auch mit einem elastischen, schwingungsdämpfenden Material gefüllt sein.

Im Hinblick auf die Ausbildung des starren Elementes gibt es unterschiedliche Möglichkeiten. Das Sicherungselement kann nietartig ausgebildet sein. Das Sicherungselement umfasst zum Beispiel einen Nietschaft und einen endseitigen, in den Griffabschnitt hineinragenden Nietkopf, wobei der Nietkopf die Stirnwand, vorzugsweise mit Axialspiel hintergreift. Um eine Schwingungsübertragung auf den Griffabschnitt zu vermeiden, ist der Nietschaft vorzugsweise mit einem Radialspiel durch die stirnseitige Griffabschnittsaußenwand geführt. Der Nietschaft kann gewindefrei ausgebildet sein und beispielsweise durch Verschweißen am Befestigungsabschnitt, vorzugsweise an den Mitteln, zum, insbesondere lösbaren, Festlegen des Befestigungsabschnittes an der Handwerkzeugmaschine festgelegt ist. Zum Beispiel sind diese Mittel als Schraube ausgebildet, wobei es vorteilhaft ist, wenn die Schraube mit ihrem Schraubenkopf in das elastische, schwingungsdämpfende Element hineinragt. Dadurch wird eine Lösung erhalten, die einfach fertigbar und montierbar ist.

Anstelle der Ausbildung des starren Sicherungselementes als Niet, ist es möglich, dass starre Sicherungselement als Schraube mit einem zumindest abschnittsweise ein Außengewinde aufweisenden Schraubenschaft auszubilden, wobei endseitig an den Schraubenschaft ein in den Griffabschnitt hineinragender Schraubenkopf vorgesehen ist, der die stirnseitige Wand des Griffabschnittes, vorzugsweise mit Axialspiel durchsetzt. Das Festlegen der Schraube am Befestigungsabschnitt, vorzugsweise an den Mitteln zum Festlegen des Handgriffs an der Handwerkzeugmaschine, erfolgt bevorzugt durch Verschrauben, wobei bevorzugt ist, bei der geeignete Mittel, beispielsweise Klebstoff, zum Verhindern eines unbeabsichtigten Lösens der Schraubverbindung vorgesehen sind. Besonders bevorzugt ist es, wenn der Schraubenschaft die stirnseitige Wand des Griffabschnittes mit Radialspiel durchsetzt.

Zum Beispiel kann das starre Sicherungselement als radial aufweitbarer Kerbstift ausgebildet sein, wobei der Kopf des Kerbstiftes ein Ablösen des Griffabschnittes von dem Befestigungsabschnitt verhindert. Besonders bevorzugt ist es, wobei der Kopf eines als Schraube ausgebildeten Sicherungselementes konisch ausgeformt ist, insbesondere deshalb, da die breiteste Stelle des starren Sicherungselementes bei dieser Ausführungsform den maximalen Abstand zum Befestigungsabschnitt aufweist.

Gemäß einer alternativen Vorrichtung ist das Sicherungselement nicht als klassische, einteilige Schraube ausgebildet, sondern besteht aus mindestens zwei Teilen, nämlich einem Schaftbauteil und einem daran festgelegten, die Stirnwand des Griffabschnittes hintergreifenden Kopfteil. Dieses ist bevorzugt wannen- bzw. rockförmig ausgebildet und hin zum Befestigungsabschnitt geöffnet. Es ist eine Vorrichtung realisierbar, bei der dieses Kopfteil aus Kunststoff ausgebildet und bevorzugt auf den Schaft aufgepresst ist. Das Kopfteil verhindert ein Durchrutschen des Sicherungselementes durch die von dem Schaftbauteil durchsetzte, stirnseitige Öffnung im Griffabschnitt.

Von besonderem Vorteil ist die Ausführung, bei der die Sicherungsmittel flexibel ausgebildet sind, um eine Relativbewegung zwischen dem Befestigungsabschnitt und dem Griffabschnitt auf einfache Weise zu ermöglichen-. Dies ist beispielsweise durch eine Ausführungsform realisierbar, bei der Sicherungsmittel einen im Querschnitt ringförmigen, vorzugsweise zylinderförmigen Käfig umfassen. Dieser Käfig ist bevorzugt aus Drähten oder geeigneten Kunststoffschnüren gebildet. Besonders bevorzugt ist eine Ausführungsform, bei der der Käfig durch Umspritzen an dem Befestigungsabschnitt, insbesondere einer Halteplatte des Befestigungsabschnittes festgelegt ist. Bevorzugt ist der Käfig zusätzlich oder alternativ auch von dem elastischen Element umspritzt und durchsetzt eine stirnseitige Öffnung des Griffabschnittes, wobei das axiale Ende bevorzugt mit Abstand zur Stirnwand des Griffabschnittes angeordnet ist, so dass eine Relativbewegung zwischen Griffabschnitt und Sicherungsmitteln möglich ist. An seinem axialen Ende ist der Käfig vorzugsweise verdickt ausgebildet oder mit einem die Stirnwand des Griffabschnittes hintergreifenden Bauteil verbunden.

Gemäß einer weiteren alternativen Vorrichtung ist vorgesehen, dass die Sicherungsmittel mindestens ein Sicherungsseil und/oder ein Sicherungsband umfassen, das einenends am Befestigungsabschnitt festgelegt ist und das elastische Element durchsetzt. Bevorzugt ist das Sicherungsseil bzw. das Sicherungsband von dem elastischen Element umspritzt. Die Länge des Sicherungsseils bzw. des Sicherungsbandes ist so zu wählen, dass eine Relativbewegung zwischen dem Griffabschnitt und dem Befestigungsabschnitt möglich ist. Um ein Durchrutschen durch die von dem Sicherungsseil oder Sicherungsband durchsetzten Öffnung in der Stirnseite des Griffabschnittes zu verhindern, ist das Sicherungsseil bzw. das Sicherungsband an seinem im Griffabschnitt aufgenommenen Ende bevorzugt verdickt ausgebildet oder mit einem einen Hintergriff bildenden Bauteil verbunden.

Es liegt im Rahmen der Möglichkeiten, mindestens zwei Sicherungsseile und/oder Sicherungsbände vorzusehen, die mit Abstand zur Längsmittelachse des Handgriffes angeordnet sind. Alternativ ist eine Vorrichtung mit nur einem Sicherungsseil oder Sicherungsband realisierbar, welches bevorzugt zentrisch in Bezug auf die Längsmittelachse des Handgriffs angeordnet ist. Das Festlegen des mindestens einen Sicherungsbandes oder Sicherungsseils kann durch Verkleben, Verschweißen, etc. mit dem Befestigungsabschnitt, insbesondere mit den Mitteln zum Festlegen des Befestigungsabschnittes an der Handwerkzeugmaschine erfolgen.

Ferner führt die Erfindung auf eine Handwerkzeugmaschine mit einem Handgriff gemäß Anspruch 1. Dabei kann es sich bei dem Handgriff um einen Haupt-Handgriff der Handwerkzeugmaschine, der dauerhaft an der Handwerkzeugmaschine angeordnet ist, handeln. Alternativ ist der Handgriff als Zusatzhandgriff ausgebildet, der mit Hilfe der Mittel zum Festlegen an der Handwerkzeugmaschine lösbar bei Bedarf an der Handwerkzeugmaschine festlegbar ist.

### Kurze Beschreibung der Zeichnungen

Weitere Vorteile, Merkmale und Einzelheiten der Erfindung ergeben sich aus der nachfolgenden Beschreibung bevorzugter Ausführungsbeispiele sowie anhand der Zeichnungen. Diese zeigen in:
- Fig. 1:: in einer schematischen Darstellung einen Teilabschnitt eines Handgriffes mit nietförmigen Sicherungselement,
- Fig. 2:: in einer schematischen Darstellung einen Teilabschnitt eines Handgriffes mit einem als Kerbstift ausgebildeten Sicherungselement,
- Fig. 3:: in einer schematischen Darstellung einen Teilabschnitt eines Handgriffes, bei der das Sicherungselement zweiteilig ausgebildet ist,
- Fig. 4:: in einer schematischen Ansicht einen Teilabschnitt eines Handgriffes, bei der die Sicherungsmittel einen Drahtkäfig umfassen,
- Fig. 5:: in einer schematischen Darstellung einen Teilabschnitt eines Handgriffes mit zwei seilförmigen Sicherungsmitteln und
- Fig. 6:: in einer schematischen Darstellung einen Teilabschnitt eines Handgriffes mit einem zentrischen Sicherungsseil.

### Ausführungsformen der Erfindung

In den Figuren sind gleiche Bauteile und Bauteile mit der gleichen Figur mit den gleichen Bezugszeichen gekennzeichnet.

Bei den im Folgenden beschriebenen Beispielen sind die Mittel zum Festlegen des Handgriffs an der Handwerkzeugmaschine als Schraube ausgebildet. Alternativ sind anders ausgebildete Mittel realisierbar. Beispielsweise können die Mittel einen an sich bekannten Klemmring mit Klemmschraube umfassen.

In Fig. 1 ist ausschnittsweise ein Handgriff 1 für eine nicht gezeigte, insbesondere als Elektrohandwerkzeugmaschine ausgebildete Handwerkzeugmaschine, wie beispielsweise eine Bohrmaschine oder einen Winkelschleifer, gezeigt. Der Handgriff 1 umfasst einen Griffabschnitt 2, der nur ausschnittsweise dargestellt ist und der zum Festhalten des Handgriffs 1 dient. Der Griffabschnitt 2 weist eine Umfangswand 3 sowie eine einstückig mit dieser ausgebildete, der Handwerkzeugmaschine zugewandte, Stirnwand 4 auf. Mit der Stirnwand ist ein elastisches, schwingungsdämpfendes Element 5, beispielsweise durch Verkleben oder Anspritzen verbunden. Das elastische Element 5 wiederum ist mit einem Befestigungsabschnitt 6 verbunden, der eine Halteplatte 7 sowie Mittel 8 zum Festlegen des Handgriffs 1 an der nicht gezeigten Werkzeugmaschine. Die Mittel 8 sind durch Umspritzen an der Halteplatte 7 festgelegt und ragen rückseitig in das Element 5 hinein.

Um zu Verhindern, dass der Griffabschnitt 2 vollständig von dem Befestigungsabschnitt 6 abreißt, sind Sicherungsmittel 9 vorgesehen. Diese bestehen in Fig. 1 aus einem starren Sicherungselement 10, das in Fig. 1 als Niet ausgebildet ist. Das Sicherungselement 10 umfasst bei dem Ausführungsbeispiel gemäß Fig. 1 einen Nietschaft 11, der an einer dem Griffabschnitt 2 zugewandten Stirnseite 12 der Mittel 8 festgeschweißt ist. Der Nietschaft 11 durchsetzt mit Radialspiel eine Öffnung 13 im Element 5 sowie mit Radialspiel eine mit dieser fluchtende Öffnung 14 in der Stirnwand 4 des Griffabschnittes 2. Mit axialem Abstand zu einer Rückseite 15 der Stirnwand 4 grenzt an den Nietschaft 11 ein Nietkopf 16 an, der die Stirnwand 4 mit Axialabstand hintergreift, also einen größeren Durchmesser aufweist als die Öffnung 14. Der Durchmesser des Nietkopfes 16 ist geringer als der eines Kopfabschnittes der Mittel 8. Wie aus Fig. 1 weiter zu erkennen ist, ist der Durchmesser des Nietschaftes 11 wesentlich kleiner als der Durchmesser eines Außengewindeabschnittes 17 der Mittel 8.

Im Folgenden werden die Fig. 2 bis 6 beschrieben. Dabei wird zur Vermeidung von Wiederholungen im Wesentlichen auf die Unterschiede zu dem Ausführungsbeispiel gemäß Fig. 1 eingegangen. Im Hinblick auf die Gemeinsamkeiten wird auf Fig. 1 und die zugehörige Figurenbeschreibung verwiesen.

Bei dem in Fig. 2 gezeigten Vorrichtung sind die Sicherungsmittel 9 als Kerbstift 18 mit einem konischen Kopf 19 ausgebildet, wobei der Kopf 19 derart ausgebildet ist, dass ein Durchrutschen des Kerbstiftes 18 durch die Öffnung 14 in der Stirnwand 4 vermieden wird. Wie aus Fig. 2 ersichtlich ist, durchsetzt der Kerbstift 18 sowohl die Öffnung 13 in dem Element 5 als auch die Öffnung 14 mit Radialspiel. In dem gezeigten Beispiel ist der Kerbstift 18 durch Kleben oder Verschweißen an den Mitteln 8 festgelegt. Alternativ ist eine Ausbildung des Kerbstiftes 18 mit einem Außengewinde denkbar, wobei in diesem Fall der Kerbstift 18 bevorzugt mit einem Innengewinde der Mittel 8 bzw. des Befestigungsabschnittes 6 verschraubt ist.

In Fig. 3 ist ein weiteres Handgriff 1 gezeigt. Zu erkennen ist, dass die Sicherungsmittel 9 zweiteilig ausgebildet sind. Die Sicherungsmittel 9 umfassen ein Schaftbauteil 20 aus Metall, das beispielsweise durch Verkleben oder Verschweißen an den Mitteln 8 des Befestigungsabschnittes 6 festgelegt ist. Alternativ ist ein Schaftbauteils 20 mit Außengewinde realisierbar. Das Schaftbauteil 20 durchsetzt eine Öffnung 13 im Element 5 sowie eine mit dieser fluchtende Öffnung 14 in der Stirnwand 4 des Griffabschnittes jeweils mit Radialspiel. An dem innerhalb des Griffabschnitts 2 aufgenommenen axialen Endbereich des Schaftbauteils 20 ist ein rock- bzw. wannenförmiges Kopfteil 21 festgelegt. Dieses ist in einer Umfangsnut 22 des Schaftbauteils 20 formschlüssig gehalten. Das Kopfteil 20 hat die Funktion eines Widerhakens und verhindert ein Durchrutschen der Sicherungsmittel 9 durch die Öffnung 14.

Bei dem Ausführungsbeispiel gemäß Fig. 4 umfassen die Sicherungsmittel 9 einen aus Draht ausgebildeten zylindrischen Käfig 3, der von dem das Element 5 bildenden Material umspritz ist. Der Käfig 23 ist beispielsweise durch Umspritzen in der Halteplatte 7 des Befestigungsabschnittes 6 festgelegt. Zu erkennen ist, dass der flexible Käfig 23 die Stirnwand 4 des Griffabschnittes 2 durchsetzt, wobei an dem Käfig 23 mit Axialabstand zu der Rückseite 15 der Stirnwand 4 ein ringförmiges Bauteil 24 festgelegt ist, das ein Herausgleiten des Käfigs 23 aus dem Griffabschnitt 2 verhindert.

Bei dem Beispiel gemäß Fig. 5 umfassen die Sicherungsmittel 9 zwei Sicherungsseile 25, die mit Radialabstand zu einer Längsmittelachse L des Handgriffes 1 angeordnet sind. Die Sicherungsseile 25 sind an dem im Befestigungsabschnitt 6 festgelegten Ende verdickt ausgebildet. Das Festlegen im Befestigungsabschnitt 6 erfolgt durch Umspritzen der Sicherungsseile 25 mit dem die Halteplatte 7 bildenden Kunststoff. Die Länge der Sicherungsseile 25 ist so bemessen, dass eine Relativbewegung zwischen dem Griffabschnitt 2 und dem Befestigungsabschnitt 6 möglich ist. Die Sicherungsseile 25 durchsetzen Öffnungen 14 in der Stirnwand 4 des Griffabschnittes 2 und ragen in den Griffabschnitt 2 bzw. in einen in diesem vorgesehenen Hohlraum 26 hinein. Die in dem Hohlraum 26 befindlichen Enden 27 sind verdickt ausgebildet, um ein Herausrutschen aus den Öffnungen 14 zu vermeiden.

Bei dem Beispiel gemäß Fig. 6 umfassen die Sicherungsmittel 9 ein im Wesentlichen zentrisch in Bezug auf die Längsmittelachse L des Handgriffes 1 angeordnetes Sicherungsseil 25, das aus Stahldrähten geflochten ist. In dem gezeigten Beispiel ist das Sicherungsseil 25 mit den als Schraube ausgebildeten Mitteln 8 stirnseitig verschweißt. Das Sicherungsseil 25 durchsetzt eine Öffnung 13 im Element 5 sowie eine mit dieser fluchtende Öffnung 14 in der Stirnwand 4 des Griffabschnittes 2. Am innerhalb des Hohlraums 26 angeordneten Ende ist ein Metallstift 28 vorgesehen, der ein Herausgleiten des Sicherungsseils 25 der Öffnung 14 verhindert. Die Länge des Sicherungsseils 25 ist so bemessen, dass ein Relativbewegung zwischen dem Griffabschnitt 2 und dem Befestigungsabschnitt 6 möglich ist. Ein vollständiges Abreißen des Griffabschnitts 2 vom Befestigungsabschnitt 6 wird durch das Sicherungsseil 25 mit Metallstift 28 sicher verhindert.

## Patentansprüche

1. Handgriff, insbesondere Zusatzhandgriff, für eine Handwerkzeugmaschine, mit einem Griffabschnitt (2), der über ein elastisches, schwingungsdämpfendes Element (5) mit einem Mittel (8) zum Festlegen an der Handwerkzeugmaschine aufweisenden Befestigungsabschnitt (6) verbunden ist, wobei der Befestigungsabschnitt (6) über das elastische Element (5) durchsetzende Sicherungsmittel (9) an dem Griffabschnitt (2) unverlierbar gesichert ist, **dadurch gekennzeichnet, dass** die Sicherungsmittel (9) einen flexibel ausgebildeten Käfig (23) umfassen, welcher von dem elastischen Element (5) umspritzt ist, wobei der Käfig (23) am Befestigungsabschnitt (6) festgelegt ist, und eine Stirnwand (4) des Griffteils in zumindest näherungsweise axialer Richtung mit Radialspiel durchsetzt und die Stirnwand mit Axialabstand quer zur seiner Längserstreckung hintergreift.

2. Handgriff nach Anspruch 1, **dadurch gekennzeichnet, dass** der Käfig (23) aus Draht ausgebildet ist.

3. Handgriff nach Anspruch 1, **dadurch gekennzeichnet, dass** der Käfig (23) aus Kunststoffschnüren ausgebildet ist.

4. Handgriff nach einem der vorhergehenden Ansprüche, **dadurch gekennzeichnet, dass** der Käfig (23) zylindrisch ausgebildet ist.

5. Handgriff nach einem der vorhergehenden Ansprüche, **dadurch gekennzeichnet, dass** der Käfig (23) am Befestigungsabschnitt (6) durch Umspritzen festgelegt ist

6. Handgriff nach einem der vorhergehenden Ansprüche, **dadurch gekennzeichnet, dass** an dem Käfig (23) mit Axialabstand zu einer Rückseite (15) der Stirnwand (4) ein ringförmiges Bauteil (24) festgelegt ist.

7. Handwerkzeugmaschine mit einem Handgriff nach einem der vorhergehenden Ansprüche.

## Claims

1. Handle, in particular an auxiliary handle, for a power tool, comprising a grip section (2) which is connected via an elastic, vibration-damping element (5) to a fastening section (6) having means (8) for fixing to the power tool, wherein the fastening section (6) is captively secured to the grip section (2) via securing means (9) which pass through the elastic element (5), **characterized in that** the securing means (9) comprise a cage (23) of flexible design which is encapsulated by the elastic element (5), wherein the cage (23) is fixed to the fastening section (6) and passes through an end wall (4) of the grip part at least approximately in an axial direction and with radial clearance and reaches behind the end wall at an axial distance transversely to the longitudinal extent of said grip part.

2. Handle according to Claim 1, **characterized in that** the cage (23) is formed from wire.

3. Handle according to Claim 1, **characterized in that** the cage (23) is formed from plastic cords.

4. Handle according to one of the preceding claims, **characterized in that** the cage (23) is of cylindrical design.

5. Handle according to one of the preceding claims, **characterized in that** the cage (23) is fixed to the fastening section (6) by encapsulation.

6. Handle according to one of the preceding claims, **characterized in that** an annular component (24) is fixed to the cage (23) at an axial distance from a rear side (15) of the end wall (4).

7. Power tool having a handle according to one of the preceding claims.

## Revendications

1. Poignée, en particulier poignée supplémentaire, pour une machine-outil manuelle, comprenant une portion de poignée (2) qui est connectée par le biais d'un élément élastique (5) amortissant les vibrations à une portion de fixation (6) présentant des moyens (8) pour la fixation à la machine-outil manuelle, la portion de fixation (6) étant fixée de manière imperdable à la portion de poignée (2) par le biais de moyens de fixation (9) traversant l'élément élastique (5), **caractérisée en ce que** les moyens de fixation (9) comprennent une cage (23) réalisée sous forme flexible, qui est surmoulée autour de l'élément élastique (5), la cage (23) étant fixée sur la portion de fixation (6) et traversant une paroi frontale (4) de la partie de poignée au moins approximativement dans la direction axiale avec un jeu radial, et venant en prise par l'arrière avec la paroi frontale à distance axiale transversalement à son étendue longitudinale.

2. Poignée selon la revendication 1, **caractérisée en ce que** la cage (23) est réalisée en fil métallique.

3. Poignée selon la revendication 1, **caractérisée en ce que** la cage (23) est réalisée en cordons en plastique.

4. Poignée selon l'une quelconque des revendications précédentes, **caractérisée en ce que** la cage (23) est réalisée sous forme cylindrique.

5. Poignée selon l'une quelconque des revendications précédentes, **caractérisée en ce que** la cage (23) est fixée par surmoulage sur la portion de fixation (6).

6. Poignée selon l'une quelconque des revendications précédentes, **caractérisée en ce qu'**un composant (24) de forme annulaire est fixé sur la cage (23) à distance axiale d'un côté arrière (15) de la paroi frontale (4).

7. Machine-outil manuelle comprenant une poignée selon l'une quelconque des revendications précédentes.
